# EUROPÄISCHE PATENTSCHRIFT

(11) **EP 0 552 713 B1**
(45) Veröffentlichungstag und Bekanntmachung des Hinweises auf die Patenterteilung: **05.06.1996**
(21) Anmeldenummer: 93100724.9
(22) Anmeldetag: 19.01.1993
(51) Int. Cl.: B21H 3/04, B21H 3/08

(54) **Rolleisen zum Drücken von Gewinde**
Tool for rolling threads
Outil à rouler les filets

(30) Priorität: 21.01.1992 DE 4201446
(43) Veröffentlichungstag der Anmeldung: 28.07.1993
(73) Patentinhaber: Emuge-Werk Richard Glimpel, Fabrik für Präzisionswerkzeuge, vormals Moschkau & Glimpel, D-91207 Lauf (DE)
(72) Erfinder: Glimpel, Helmut, Dipl.-Ing., W-8560 Lauf/Pegnitz (DE); Maier, Dietmar, W-8560 Lauf/Pegnitz (DE)
(74) Vertreter: Böhme, Volker, Dipl.-Ing.

(56) Entgegenhaltungen:
- CH-A- 582 028
- DE-B- 1 225 136
- GB-A- 567 700
- SU-A- 115 164
- MACHINES AND TOOLING. (STANKI I INSTRUMENTY) Bd. 43, Nr. 11, 1972, MELTON MOWBRAY GB Seiten 54-57 A.M. BRODSKII : "Small thread-rolling dies".
- SOVIET INVENTIONS ILLUSTRATED Section PQ, Week 8951, 7. Februar 1990 Derwent Publications Ltd., London, GB; Class P52, AN 89-377231/51 & SU-A-1 466 858 (TIMOFEEV) 23 März 1989
- SOVIET INVENTIONS ILLUSTRATED Section PQ, Week C07, 26. M rz 1980 Derwent Publications Ltd., London, GB; Class P52, AN B5304C/07 & SU-A-664 728 (ZHITNITSKII) 30 Mai 1979

## Beschreibung

Die Erfindung betrifft ein Rolleisen zum Drücken von Gewinde, bei dem ein Grundkörper mit einer Einrichtung zur Aufnahme in einen Werkzeughalter versehen ist und an einer Stirnfläche zum Gewindedrücken mindestens drei Profilrollen trägt, die auf einem Kreis mit Abstand voneinander angeordnet sind, bei dem die Profilrollen jeweils auf einem Wellenzapfen sind, dem am Grundkörper festgelegt ist und zu dessen Mittelachse um den Steigungswinkel des zu drückenden Gewindes seitlich geneigt ist, und bei dem die Profilrollen beim Grundkörper jeweils gegen einen axial positionierenden Anschlag gelegt und mit den freien Enden entsprechend der Steigung des zu drückenden Gewindes in Achsrichtung versetzt sind, gemäß Oberbegriff des Patentanspruchs 1.

Rolleisen zum Drücken von Außengewinde sind an sich bekannt (DE-A-26 33 883). Bei einem durch die Praxis bekannten Rolleisen sind die Anschläge, axial gesehen, sämtliche auf gleicher Höhe angeordnet und ist der Versatz der freien Enden der Profilrollen erreicht, indem die Profilrollen verschieden lang ausgebildet sind. Der Versatz ist nötig, weil wegen der Steigung des zu erzeugenden Gewindes das Profil jeder Profilrolle an dem Stangenstück, das mit den Außengewinde zu versehen ist, axial an einer anderen Stelle angreifen muß. Es müssen also soviele verschiedene Profilrollen hergestellt und auf Lager gehalten werden, wie an dem Rolleisen vorgesehen sind. Dieser durch den Versatz des freien Ende der Profilrollen bedingte Aufwand ist relativ groß.

Bei einem bekannten (GB "Machines and Tooling", Volume XLIII No 11, S.54-57) Rolleisen der eingangs genannten Art ist die Profilrolle an dem zugehörigen Wellenzapfen jeweils festgelegt und ist der Wellenzapfen am Grundkörper drehbar gehalten, indem ein Sprengring in eine Nut im Grundkörper und eine Nut im Wellenzapfen greift. Dies ist insofern aufwendig, als die Herstellung der Einheit von Profilrolle und Wellenzapfen aufwendig ist und als die drehbare Montage des Wellenzapfens mittels Nuten und Sprengring aufwendig ist.

Eine Aufgabe der Erfindung ist es daher, ein Rolleisen der eingangs genannten Art zu schaffen, bei dem der axiale Versatz der freien Enden der Profilrollen durch gleiche Ausbildung sämtlicher Profilrollen im einer weniger aufwendigen Weise erreicht ist. Das erfindungsgemäße Rolleisen weist, diese Aufgabe lösend, die kennzeichnenden Merkmale des Patentanspruchs 1 auf.

Da die Profilrollen hinsichtlich der axialen Erstreckung und hinsichtlich des Profils gleich, d.h. identisch ausgebildet sind, sind die Herstellung und Lagerhaltung der Profilrollan weniger aufwendig. Der erforderliche axiale Versatz der Grundkörper-Anschläge macht nur einen relativ geringen, vernachlässigbaren zusätzlichen Aufwand bei der Herstellung des Grundkörpers nötig. Da die Profilrollen eines erfindungsgemäßen Rolleisens einander gleich sind, können sie gegeneinander beliebig getauscht werden. Es ist eine wesentliche Voraussetzung geschaffen, um das Rolleisen hin zu einem preisgünstigen Einwegwerkzeug zu entwickeln.

Die Profilrollen weisen als drückendes Profil umlaufende Ringe und Rinnen bzw. Profilrippen und Profillücken auf. Die geneigte Anordnung der Profilrollen ist wegen der Steigung der zu drückenden bzw. zu erzeugenden Gewindes vorgesehen. Der Grundkörper hat z.B. die Außenabmessung eines Schneideisens und läßt sich in die gleiche Werkzaugaufnahme einsetzen wie ein Schneideisen. Bei dem hier zur Rede stehenden Rolleisen sind die Wellenzapfen und Profilrollen einerends freiregend, d.h. nicht durch ein zusätzliches Querstück gehalten. Dies vereinfacht die Herstellung, wobei ein Einwegwerkzeug angestrebt ist, bei dem ein Auswechseln der Profilrollen unnötig ist. Der Wellenzapfen weist am freien Ende eine irgendwie geartete Verbreitung, d.h. einen Kopf auf, der die Profilrolle auf dem Wellenzapfen hält.

Daß die Wellenzapfen im Grundkörper eingeschoben nur durch Klemmung festsitzen und exzenterfrei gerade ausgebildet sind, ist herstellungsmäßig einfach. Es ist zwar wegen der Exzenterfreiheit und des festen Sitzes deine Einstellbarkeit des Durchmessers des zu drückenden Gewindes gegeben. Dies ist aber bedeutungslos, wenn ein preiswertes Einwegwerkzeug angestrebt ist.

Besonders zweckmäßig und vorteilhaft ist es, wenn mindestens vier, vorzugsweise mindestens sechs Profilrollen am Grundkörper vorgesehen sind. Es sind jetzt Rolleisen mit mehr als drei Profilrollen bei vernünftigem Aufwand möglich. Dadurch lassen sich nun zu drückende Außengewinde mit weit größeren Durchmessern als bisher mittels Rolleisen dieser Bauart herstellen. Außengewinde mit derart großen Durchmessern sind bisher nicht mit Rolleisen gedrückt worden. Dabei kann der Durchmesser der Profilrollen relativ klein gehalten werden.

Besonders zweckmäßig und vorteilhaft ist es ebenso, wenn der Durchmesser des zu drückenden Außengewindes größer als der Durchmesser dar Profilrollen ist, insbesondere größer als der eineinhalbfache Profilrollen-Durchmesser ist. Diese Durchmesserverhältnisse sind primär bei mehr als drei Profilrollen sinnvoll, wobei es darum geht, mit relative kleinen Profilrollen Außengewinde mit relativ großen Durchmessern zu drücken.

Eine besonders zweckmäßige und vorteilhafte Ausführungsform der Erfindung liegt vor, Es ist am freien Ende des Wellenzapfens der die Profilrolle haltende Kopf vorgesehen und der Kopf ist mit dem Wellenzapfen einstückig. Diese Einstückigkeit ist ihrer Billigkeit wegen bei einem Einwerkzeug von Vorteil, weil die Herstellung das mit Kopf versehenen Wellenzepfens und der Zusammenbau des Rolleisens vereinfacht sind.

Es ist am freien Ende des Wellenzapfens der die Profilrolle haltende Kopf vorgesehen ist und der Kopf ist in einer Höhlung der Profilrolle versenkt angeordnet. Dies läßt es ganz allgemein zu, die Profilrollen mit dem drückenden Profil näher an einen Endbend an den in Bearbeitung befindlichen Stangenstück heranzuführen, als es bei axial vorstehendem Kopf möglich ist; d.h. das gedrückte Gewinde kann näher an den Endbund heranreichen. Wenn der Kopf mit dem Wellenzapfen einstückig ist, braucht er nicht montiert zu werden, was bei versenkter Anordnung des Kopfes besonders schwierig ist.

In der Zeichnung sind bevorzugte Ausführungsformen der Erfindung dargestellt und zeigt
- Fig. 1: eine Draufsicht auf ein erstes Rolleisen zum Drücken von Gewinde,
- Fig. 2: eine Ansicht des Rolleisens gemäß Pfeil II in Fig, 1,
- Fig. 3: eine Ansicht das Rolleisens gemäß Pfeil III in Fig. 1,
- Fig. 4: einen schematische Abwicklung des Rolleisens gemäß 1 in einem größeren Maßstab als in Fig. 1,
- Fig. 5: eine Draufsicht auf ein zweites Rolleisen zum Drücken von Gewinde,
- Fig. 6: eine Draufsicht auf ein drittes Rolleisen zum Drücken von Gewinde,
- Fig. 7: einen Schnitt gemäß Linie VII-VII in Fig. 6 und
- Fig. 8: eine Unteransicht des Rolleisens gemäß Fig.6.

Das Rolleisen gemäß Fig. 1 bis 4 dient dem Drücken eines Außengewindes und weist einen Grundkörper 1 auf, der im Querschnitt kreisrund ist und plattenförmig ist. Der Grundkörper 1 ist am Außenumfang mit einer Einrichtung 2 zur Aufnahme in einem Werkzeughalter versehen, die an der Mantelfläche in Form von Ansenkungen und einer axialen Nut vorgesehen ist. Die Mantelfläche geht über eine umlaufende Amfassung in die eine Stirnfläche 3 über. Der Grundkörper 1 weist mittig einen kreisrunden Durchbruch 4 auf, dessen Durchmesser mindestens etwas größer als der Außendurchmesser des zu fertigenden Gewindes ist und der zur Aufnahme des im Bearbeitungsprozeß bereits mit Gewinde versehenen Stangenabschnittes dient. Weiterhin ist der Grundkörper mit axial durchgehenden Halterungsbohrungen 5 versehen, die auf einam Kreis angeordnet sind.

An der einen Stirnfläche 3 sind rund um die Halterungensbohrungen 5 vom Grundkörper 1 flächige Anschlage 6, 7, 8 gebildet, die verschieden tief in den Grundkörper 1 eingelassen bzw. versenkt sind. Es sind drei Anschläge 6, 7, 8 vorgesehen, vom denen der eine nur wenig versenkt ist, der, bei Draufsicht bei zu fertigendem rechtsinnigem Gewinde im Uhrzeigersinn betrachtet, nachfolgende um ein Drittel der Gewindesteigung tiefer versenkt ist und der nachfolgende Dritte um zwei Drittel der Gewindesteigung noch tiefer versenkt ist. Bei Festigung von linkssinnigen Gewinden ist die Versenkungstiefe entgegen dem Uhrzeigersinn gerichtet. Die flächigen Anschläge 6, 7, 8 sind jeweils bezüglich einer Waagerechten, z.B. der Stirnfläche 3, schräg angeordnet, so daß eine Rechtwinkelige zu der Schräge gegenüber der Mittelachse des Grundkörpers eine seitliche Neigung aufweist. Dieser Neigungswinkel entspricht im etwa dem Gewindesteigungswinkel. Im gleicher Weise ist die Mittelachse der Halterungsbohrungen 5 zu der Mittelachse des Grundkörpers 1 geneigt, wobei die Halterungsbohrungen rechtwinkelig zu dem schrägen flächigen Anschlägen 6, 7, 8 verlaufen.

Es sind drei gleiche Profilrollen 9 vorgesehen, die in ihrer Achsrichtung gleichlang sind und ein gleiches Profil vom in sich geschlossen umlaufenden Profilrippen und Profillücken aufweisen. Jede Profilrolle 9 liegt mit einer unteren Stirnfläche am einem der Anschläge 6, 7, 8 und ragt mit dem Profil mindestans um die Tiefe des zu drückenden Gewindes im dem mittigen Durchbruch 4 des Grundkörpers 1. Die Mittelachsen der Profilrollen 9 sind zur Mittelachse des Grundkörpers 1 entsprechend der Schräge der Anschläge 6, 7, 8 im gleicher Weise geneigt wie die Mittelachsen der Halterungsbohrungen 5. Bei der Seitenneigung der Profilrollen 9 handelt es sich um eine tangentiale Neigung. Ensprechend der verschieden großen Versenkung der Anschläge 6, 7, 8 sind die freien Enden 10 der Profilrolle 9 in Achsrichtung gehen gegeneinander versetzt. Dieser Versatz wird durch Fig 4 verdeutlicht.

Jede Profilrolle 9 ist am Grundkörper mittels eines Wellenzapfens 11 gehalten, dessen eines Endstück in einer Halterungsbohrung 5 klemmend festsitzt. Die Profilrolle 9 sitzt mit einer mittigen Lagerungsbohrung drehbar auf dem Wellenzapfen 11, der am oberen Ende einstückig einem Kopf 12 trägt, der radial allseits vorspringt. Der Kopf ist vollständig von einer Höhlung 13 aufgenommen, die an einer Stirnseite der Profilrolle 9 mittig vorgesehen ist und in der Richtung der Mittelachse der Profilrolle einseitig offen ist. Der Kopf 12 ist im die Höhlung 13 der Profilrolle 9 drehlagernd genau eingepaßt.

Das Rolleisem gemäß Fig. 5 ist zum Drücken vom Außengewinde vorgesehen und weist mehr als drei, nämlich sechs Profilrollen 9 auf, deren Durchmesser beachtlich kleiner als der Außendurchmesser des zu drückenden Außengewindes ist. Der durch Fig. 4 verdeutlichte Versatz kann auch ein ganzzahliges Vielfaches der Profilteilung sein. In diesem Fall läßt sich ein mehrgängiges Gewinde mit dem Rolleisem herstellen Bei einem mehrgängigan Gewinde verlaufen zwei oder mehr Gewindegänge parallel zueinander und ist unter Profilteilung der Abstand der Spitzen zweier benachbarter Gewindegänge voneinander zu verstehen.

Das Rolleisen gemäß Fig. 6 bis 8 ist zum Drücken vom Innengewinde da vorgesehen umd im wessenlichen so aufgebaut wie das Rolleisen gemäß Fig. 1 bis 4, weshalb auf die diesbezügliche Beschreibung verwiesen wird. In Fig. 6 bis 8 ist die seitliche Neigung, d.h. die tangentiale Neigung der Profilrolle 9 nicht gezeigt. Die Profilrollen 9 ragen über den Grundkörper 1 bezüglich dessen Mittelachse radial hinaus. Fig. 7 zeigt einen Werkzeughalter 14, der dem Grundkörper 1 mittels Schrauben 15 aufnimmt.

## Patentansprüche

1. Rolleisen zum Drücken von Gewinde,
bei dem ein Grundkörper (1) mit einer Einrichtung zur Aufnahme in einen Werkzeughalter versehen ist und an einer Stirnfläche zum Gewindedrücken mindestens drei Profilrollen (9) trägt, die auf einem Kreis mit Abstand voneinander angeordnet sind,
bei dem die Profilrollen (9) jeweils drehbar und auf einem Wellenzapfen (11) vorgesehen sind, der am Grundkörper (1) axial gehalten ist und zu dessen Mittelachse um den Steigungswinkel des zu drückenden Gewindes seitlich geneigt ist,
bei dem die Wellenzapfen (11) im Grundkörper (1) eingeschoben und exzenterfrei ausgebildet sind,
bei dem die Profilrollen (9) beim Grundkörper (1) jeweils gegen einen axial positionierenden Anschlag (6,7,8) gelegt und mit den freien Enden entsprechend der Steigung des zu drückenden Gewindes in Achsrichtung versetzt sind, und
bei dem die positionierenden Anschläge (6,7,8) entsprechend der Steigung des zu drückenden Gewindes in Achsrichtung versetzt sind, wobei sämtliche Profilrollen (9) gleich ausgebildet sind,
**dadurch gekennzeichnet,**
daß die Profilrollen (9) jeweils auf dem zugehörigen Wellenzapfen (11) drehbar sind, der am Grundkörper (1) festgelegt ist, wobei beim freien Ende jedes Wellenzapfens (11) ein die Profilrollen (9) haltender Kopf (12) vorgesehen ist,
daß jeweils der Kopf (12) mit dem Wellenzapfen (11) einstückig ist und in einer Höhlung (13) der Profilrolle (9) versenkt angeordnet ist, und
daß die Wellenzapfen (11) im Grundkörper (1) nur durch Klemmung festsitzen.

2. Rolleisen nach Anspruch 1, **dadurch gekennzeichnet**, daß mindestens vier, vorzugsweise mindestens sechs Profilrollen (9) am Grundkörper (1) vorgesehen sind.

3. Rolleisen nach Anspruch 1 oder 2, **dadurch gekennzeichnet**, daß der Durchmesser des zu drückenden Außengewindes größer als der Durchmesser der Profilrollen (9) ist, insbesondere größer als der eineinhalbfache Profilrollen-Durchmesser ist.

## Claims

1. A rolling tool for rolling threads, wherein a base body (1) is provided with a means for holding it in a tool holder and bears on one outside face for rolling threads at least three profile rollers (9) arranged on a circle at a distance apart from one another, wherein each profile roller (9) is rotatable and is provided on a shaft journal (11) which is held axially on the base body (1) and is inclined laterally relative to the central axis thereof by the pitch angle of the thread to be rolled, wherein the shaft journals (11) are inserted in the base body (1) and are designed so as to be non-eccentric, wherein the profile rollers (9) on the base body (1) are located against respective axially positioning stops (6,7,8), and the free ends of the said profile rollers are staggered in the axial direction in conformity with the pitch of the thread to be rolled, and wherein the positioning stops (6,7,8) are staggered in the axial direction in conformity with the pitch of the thread to be rolled, all the profile rollers (9) being identical in design, characterized in that the profile rollers (9) are respectively rotatable on the associated shaft journal (11) which is fixedly located on the base body (1), a head (12) holding the profile rollers (9) being provided on the free end of each shaft journal (11), in that each head (12) is as one piece with the shaft journal (11) and is arranged so as to be recessed in a cavity (13) of the profile roller (9), and in that the shaft journals (11) are tightly seated in the base body (1) by means of gripping only.

2. A rolling tool according to claim 1, characterized in that at least four, preferably at least six profile rollers (9) are provided on the base body (1).

3. A rolling tool according to claim 1 or 2, characterized in that the diameter of the external thread to be rolled is greater than the diameter of the profile rollers (9), more particularly greater than one and a half times the profile roller diameter.

## Revendications

1. Outil à molettes pour repousser les filetages, dans lequel un corps de base (1) est muni d'un dispositif servant à le loger dans un porte-outil et porte, sur une surface frontale, pour le repoussage des filetages, au moins trois molettes de profil (9) qui sont disposées sur un cercle à un certain écartement mutuel,
dans lequel les molettes de profil (9) sont prévues rotatives et chacune sur un tourillon (11) qui est fixé au corps de base (1) et qui est incliné latéralement sur l'axe central et ce corps de base de l'angle de pas du filetage à repousser, dans lequel les tourillons (11) sont encastrés dans le corps de base (1) et sont dépourvus d'excentricité,
dans lequel les molettes de profil (9) sont appuyées chacune contre une butée de positionnement axial (6, 7, 8) au droit du corps de base (1) et sont décalées dans la direction axiale par leurs extrémités libres, d'une distance qui correspond au pas du filetage à repousser, et
dans lequel les butées de positionnement (6, 7, 8) sont décalées dans la direction axiale d'une distance qui correspond au pas du filetage à repousser, toutes les molettes de profil (9) étant de même forme,
caractérisé en ce que les molettes de profil (9) sont montées rotatives chacune sur le tourillon correspondant (11), qui est fixé au corps de base (1), et une tête (12) servant à retenir les molettes de profil (9) est prévue à l'extrémité libre de chaque tourillon (9),
en ce que la tête (12) est d'une seule pièce avec le tourillon (11) et est disposée encastrée dans une cavité (13) de la molette de profil (9), et
en ce que les tourillons (11) sont fixés dans le corps de base (1) exclusivement par serrage.

2. Outil à molettes selon la revendication 1, caractérisé en ce qu'il est prévu au moins quatre, de préférence au moins six molettes de profit (9) sur le corps de base (1).

3. Outil à molette de profit selon la revendication 1 ou 2, caractérisé en ce que le diamètre du filetage extérieur à repousser est plus grand que le diamètre des molettes de profil (9), en particulier supérieur à une fois et demie le diamètre des molettes de profil.
